# EUROPÄISCHE PATENTSCHRIFT

(11) **EP 1 793 073 B1**
(45) Veröffentlichungstag und Bekanntmachung des Hinweises auf die Patenterteilung: **09.03.2011**
(21) Anmeldenummer: 06023785.6
(22) Anmeldetag: 16.11.2006
(51) Int. Cl.: E06B 3/263

(54) **Gebäudeelement in brandgeschützter Ausführung**
Building element in flame resistant implementation
Elément de bâtiment avec protection contre le feu

(30) Priorität: 30.11.2005 DE 102005057389
(43) Veröffentlichungstag der Anmeldung: 06.06.2007
(73) Patentinhaber: NORSK HYDRO ASA, 0257 Oslo 2 (NO)
(72) Erfinder: Bauder, Christoph, 89129 Langenau (DE); Buck, Thomas, 89134 Blaustein (DE)
(74) Vertreter: Dziewior, Joachim

(56) Entgegenhaltungen:
- EP-A- 0 590 236
- EP-A- 0 861 964
- EP-A- 1 024 243
- AT-B- 412 494

## Beschreibung

Die Erfindung betrifft ein Gebäudeelement in brandgeschützer Ausführung, insbesondere in Form einer Brandschutztür, eines Brandschutzfensters oder einer Brandschutzwand, mit einem Rahmen aus einer metallischen Außenschale, einer Innenschale sowie einer Mittelschale, wobei die Außenschale und die Innenschale jeweils über Isolierelemente mit der Mittelschale verbunden sind, sowie mit einem im Rahmen vorzugsweise zwischen der Außenschale und der Innenschale dichtend gehaltenen Ausfachungselement, wobei die Außenschale, die Mittelschale sowie die Innenschale über einen brandresistenten Schalenverbinder miteinander verbunden sind, der form- und/oder kraftschlüssig an jeder der Schalen angeschlossen ist.

Aus der AT-B-412 494 ist ein Flügel- und/oder Stockrahmen aus Profilstäben für Fenster, Türen, Fassaden, Glasdächer od. dgl. bekannt, wobei mindestens ein Profilstab aus mindestens zwei Teilprofilen besteht, die über eine thermische Trennung miteinander verbunden sind. Wenigstens ein Teilprofil ist ein aus Metall, insbesondere aus Aluminium, gefertigtes Hohlprofil. Auf der der Glasscheibe zugewandten Seite des Profilstabes ist ein Brandschutzstreifen aus unter Temperaturbelastung aufblähendem Material angeordnet, der über eine Profilhaltefeder fixiert ist, wobei die Profilhaltefeder aus einem Material mit einem Schmelzpunkt, der über dem der Teilprofile liegt, besteht.

Bei derartigen Gebäudeelementen werden die metallischen Rahmen vorzugsweise aus Aluminium gefertigt, da sich dieses Material in unterschiedlichsten Profilstrukturen auf relativ einfachem Wege durch Strangpreßverfahren herstellen läßt.

Allerdings ist zu beachten, dass Aluminium einen relativ niedrigen Schmelzpunkt besitzt, so dass für den Brandschutz besondere Maßnahmen erforderlich sind. Hierzu gehört insbesondere auch, derartige Gebäudeelemente in wärmegedämmter Bauweise auszuführen, obwohl sie meist nur im Innenbereich Verwendung finden. Dabei ist jedoch weiter zu beachten, dass die wärmedämmenden Maßnahmen, also der Einsatz üblicherweise aus Kunststoff bestehender Isolierstege, zu einem vorzeitigen Versagen der Brandschutzmaßnahme führen kann, wenn die die Schalen zusammenhaltenden Isolierstege zerstört werden.

Der Erfindung liegt die Aufgabe zugrunde, ein Gebäudeelement der eingangs genannten Art so zu verbessern, dass die Stabilität eines aus drei Schalen bestehenden Gebäudeelements auch länger andauernden Brandeinwirkungen widersteht, indem für einer Verringerung der Wärmeleitung gesorgt wird.

Diese Aufgabe wird nach der Erfindung dadurch gelöst, dass die Isolierelemente als Stege ausgebildet sind; dass der Schalenverbinder aus Flachmaterial gebildet ist, wobei zur formschlüssigen Verbindung mit der Mittelschale eine sickenförmige Vertiefung eingeprägt ist; dass die sickenförmige Vertiefung mittig mit einer Freistanzung versehen ist und daß vom einen Rand der Freistanzung ein Befestigungssteg über die sickenförmige Vertiefung vorsteht.

Der Vorteil einer solchen Anordnung ist zunächst, dass der Schalenverbinder aus hitzebeständigem Material, insbesondere aus Stahl, bestehen kann, so dass die einzelnen Schalen des Gebäudeelements selbst dann noch in ihrer vorgesehenen, auf Abstand gehaltenen Lage verbleiben, wenn die Isolierstege bereits weggeschmolzen sind. Da die Schalenverbinder als solche keine allzugroße Materialstärke benötigen, bleibt ihr Anteil an Wärmeleitung im Brandfall von der Außen- zur Innenschale zwar klein; der Vorteil besteht jedoch darin, daß die Freistanzung einerseits zu einer weiteren Verringerung der Wärmeleitung über den Schalenverbinder führt, während der Befestiungssteg zum Anschluss weiterer Teile dienen kann, worauf noch einzugehen ist.

In bevorzugter Ausführungsform der Erfindung ist dabei vorgesehen, dass der Schalenverbinder an seinem zur Innenschale weisenden Rand mit einem eine senkrecht zum Rahmen nach innen vorstehende Profilleiste umgreifenden, hakenförmig ausgebildeten Falz versehen ist. Durch dieses Konstruktionsmerkmal kann der Schalenverbinder an der Innenschale einfach eingehängt werden und bedarf dort keiner weiteren Befestigungsmaßnahmen.

Ferner ist im Rahmen der Erfindung vorgesehen, dass der Schalenverbinder an seinem zur Außenschale weisenden Rand mit wenigstens einem zum Ausfachungselement weisenden Haltesteg sowie mit einer Anschlußlasche zur Befestigung des Schalenverbinders an der Außenschale versehen ist. Dies lässt sich in besonders einfacher Weise dadurch erreichen, dass die Anschlußlasche mittig zwischen den Haltestegen angeordnet und aus diesen freigeschnitten ist. Damit kann im Ergebnis der Schalenverbinder in besonders einfacher Weise aus Flachmaterial durch Freistanzungen und entsprechende Abwinklungen hergestellt werden.

Die Anschlußlasche ist dabei zweckmäßigerweise mit einer Bohrung für eine Befestigungsschraube versehen, so dass sich der Schalenverbinder an der Außenschale anschrauben lässt.

Als weitere Brandschutzmaßnahme ist im Rahmen der Erfindung vorgesehen, dass der der Aufnahme des Ausfachungselements dienende Falz mit einem Aufschäum-Streifen belegt ist, der den Schalenverbinder überdeckt.

Weiter ist zur innenseitigen Befestigung des Ausfachungselements ein Winkelprofil vorgesehen, das am Befestigungssteg angeschlossen ist. Dies kann beispielsweise durch eine einfache Schaubverbindung erfolgen.

Als weitere Brandschutzmaßnahme kann noch vorgesehen sein, dass in den von den Isolierstegen gebildeten Kammern Aufschäum-Einlagen angeordnet sind, wodurch die jeweils brandabgewandte Schale vor Hitzeeinwirkung geschützt wird. Schließlich können im Tür- bzw. Fensterfalz, ganz nahe bei der gegenseitigen Abdichtung zweier Rahmen dienender Anschlagdichtungen, profilierte Aufschäumer angebracht sein um einen vorzeitigen Flammdurchschlag zu verhindern.

Im folgenden wird die Erfindung an in der Zeichnung dargestellten Ausführungsbeispielen näher erläutert; es zeigen:
- Fig. 1: die Verglasungszone bei einem Flügel,
- Fig. 2: eine vergleichbare Darstellung bei einem Kämpferschnitt,
- Fig. 3: einen Schalenverbinder in perspektivischer Darstellung,
- Fig. 4: eine Darstellung des Türfalz im Schritt.

Das in der Zeichnung nur teilweise dargestellte Gebäudeelement kann beispielsweise eine Brandschutztür, ein Brandschutzfenster oder auch eine Brandschutzwand sein. Bei diesem Gebäudeelement handelt es sich um eine brandgeschützte Ausführung, die dazu als dreischaliges Profil ausgebildet ist, so dass der Rahmen also aus einer Außenschale 1, einer Innenschale 2 sowie einer Mittelschale 3 besteht.

Um einen auch bei Verwendung von Aluminium ausreichenden Brandschutz zu erreichen, ist der Aufbau der Schalen 1, 2, 3 ähnlich dem von wärmegedämmten Rahmen, das heißt die Außenschale 1 und die Innenschale 2 sind jeweils über Isolierstege 4 mit der Mittelschale 3 verbunden. Im Rahmen selbst, vorzugsweise zwischen der Außenschale 1 und der Innenschale 2, ist ein Ausfachungselement 5 dichtend gehalten, wobei das Ausfachungselement 5 üblicherweise aus Glas besteht.

Um im Falle einer Brandeinwirkung sicherzustellen, dass die drei Schalen 1, 2, 3 des Gebäudeelements selbst dann in der vorgesehenen Weise auf Abstand gehalten werden, wenn die Isolierstege 4 geschmolzen bzw. zerstört sind, ist ein brandresistenter Schalenverbinder 6 vorgesehen, der die Außenschale 1, die Mittelschale 3 sowie die Innenschale 2 miteinander verbindet und dazu form- und/oder kraftschlüssig an jeder Schale 1, 2, 3 angeschlossen ist.

Im einzelnen ist der Schalenverbinder 6 aus Flachmaterial gebildet, wobei zur formschlüssigen Verbindung mit der Mittelschale 3 eine sickenförmige Vertiefung 7 eingeprägt ist, die zwischen zwei an der Mittelschale 3 vorstehende Stege 8 greift.

Wie sich aus der Figur 3 ersehen lässt, ist die sickenförmige Vertiefung 7 mittig mit einer Freistanzung 9 versehen, wobei vom einen Rand der Freistanzung ein Befestigungssteg 10 über die sickenförmige Vertiefung 7 vorsteht.

An seinem zur Innenschale 2 weisenden Rand ist der Schalenverbinder 6 mit einem hakenförmig ausgebildeten Falz 11 versehen, der eine senkrecht zum Rahmen nach innen vorstehende Profilleiste 12 der Innenschale 2 umgreift. Dies ermöglicht eine besonders einfache Montage des Schalenverbinders 6, da er an die Innenschale 2 lediglich eingehängt werden muss.

An seinem zur Außenschale 1 weisenden Rand ist der Schalenverbinder 6 mit zwei zum Ausfachungselement 5 weisenden Haltestegen 13 versehen; zwischen beiden Haltestegen 13 ist eine Anschlußlasche 14 vorgesehen, die zur Befestigung des Schalenverbinders 6 an der Außenschale 1 dient. Diese Anschlußlasche 14 ist dabei mittig zwischen den Haltestegen 13 angeordnet und von diesen lediglich freigeschnitten. Dies erlaubt eine einfache Herstellung des Schalenverbinders 6 aus Flachmaterial.

Die Anschlußlasche 14 ist mit einer Bohrung versehen, durch die der Schalenverbinder 6 mittels einer Befestigungsschraube 15 an der Außenschale 1 angeschraubt werden kann.

Wie sich insbesondere aus der Figur 1 ersehen lässt, ist der der Aufnahme des Ausfachungselement 5 dienende Falz mit einem Aufschäum-Streifen 16 belegt, der den Schalenverbindung 6 überdeckt.

Zur innenseitigen Befestigung des Ausfachungselementes 5 ist ein Winkelprofil 17 vorgesehen, das am Befestigungssteg 6 mittels einer Schraube 18 angeschlossen ist.

Im übrigen können als weitere dem Brandschutz dienende Maßnahmen Aufschäum-Einlagen 19 in den von den Isolierstegen 4 gebildeten Kammern sowie profilierte Aufschäumer 20 in dafür vorgesehenen Aufnahmezonen im Nahbereich von Anschlagdichtungen 21 angeordnet sein, die der gegenseitigen Abdichtung von Rahmen dienen.

## Patentansprüche

1. Gebäudeelement in brandgeschützer Ausführung, insbesondere in Form einer Brandschutztür, eines Brandschutzfensters oder einer Brandschutzwand, mit einem Rahmen aus einer metallischen Außenschale (1), einer Innenschale (2) sowie einer Mittelschale (3), wobei die Außenschale (1) und die Innenschale (2) jeweils über Isolierelemente (4) mit der Mittelschale (3) verbunden sind, sowie mit einem im Rahmen vorzugsweise zwischen der Außenschale (1) und der Innenschale (2) dichtend gehaltenen Ausfachungselement (5), wobei die Außenschale (1), die Mittelschale (3) sowie die Innenschale (2) über einen brandresistenten Schalenverbinder (6) miteinander verbunden sind, der form- und/oder kraftschlüssig an jeder der Schalen (1, 2, 3) angeschlossen ist, **dadurch gekennzeichnet, daß** die Isolierelemente als Stege ausgebildet sind; dass der Schalenverbinder (6) aus Flachmaterial gebildet ist, wobei zur formschlüssigen Verbindung mit der Mittelschale (3) eine sickenförmige Vertiefung (7) eingeprägt ist; dass die sickenförmige Vertiefung (7) mittig mit einer Freistanzung (9) versehen ist, und dass vom einem Rand der Freistanzung (9) ein Befestigungssteg (10) über die sickenförmige Vertiefung (9) vorsteht.

2. Gebäudeelement nach Anspruch 1, **dadurch gekennzeichnet, daß** der Schalenverbinder (6) an seinem zur Innenschale (2) weisenden Rand mit einem eine senkrecht zum Rahmen (2) nach innen vorstehende Profilleiste (12) umgreifenden, hakenförmig ausgebildeten Falz (11) versehen ist.

3. Gebäudeelement nach Anspruch 1 oder 2, **dadurch gekennzeichnet, daß** der Schalenverbinder (6) an seinem zur Außenschale (1) weisenden Rand mit wenigstens einem zum Ausfachungselement (5) weisenden Haltesteg (13) sowie mit einer Anschlußlasche (14) zur Befestigung des Schalenverbinders (6) an der Außenschale (1) versehen ist.

4. Gebäudeelement nach Anspruch 3, **dadurch gekennzeichnet, daß** die Anschlußlasche (14) mittig zwischen den Haltestegen (13) angeordnet und aus diesen freigeschnitten ist.

5. Gebäudeelement nach Anspruch 3 oder 4, **dadurch gekennzeichnet, daß** die Anschlußlasche (14) mit einer Bohrung für eine Befestigungsschraube (15) versehen ist.

6. Gebäudeelement nach einem der Ansprüche 3 bis 5, **dadurch gekennzeichnet, daß** der der Aufnahme des Ausfachungselements (5) dienende Falz mit einem Aufschäum-Streifen (16) belegt ist, der den Schalenverbinder (6) überdeckt.

7. Gebäudeelement nach einem der Ansprüche 3 bis 5, **dadurch gekennzeichnet, daß** zur innenseitigen Befestigung des Ausfachungselements (5) ein Winkelprofil (17) vorgesehen ist, das am Befestigungssteg (10) angeschlossen ist.

8. Gebäudeelement nach einem der Ansprüche 1 bis 7, **dadurch gekennzeichnet, daß** in den von den Isolierstegen (4) gebildeten Kammern Aufschäum-Einlagen angeordnet sind.

9. Gebäudeelement nach einem der Ansprüche 1 bis 8, **dadurch gekennzeichnet, dass** im Nahbereich von der gegenseitigen Abdichtung von Rahmen im Falzbereich dienenden Anschlagdichtungen (21) profilierte Aufschäumer (20) angeordnet sind.

## Claims

1. A building element of fire-protected construction, in particular in the form of a fire protection door, a fire protection window or a fire protection wall, having a frame comprising a metallic outer shell (1), an inner shell (2) and a middle shell (3), wherein the outer shell (1) and the inner shell (2) are connected to the middle shell (3) by way of respective insulating elements (4), and having an infill element (5) held sealingly in the frame preferably between the outer shell (1) and the inner shell (2), wherein the outer shell (1), the middle shell (3) and the inner shell (2) are connected together by way of a fire-resistant shell connector (6) connected to each of the shells (1, 2, 3) in positively locking and/or force-locking relationship, **characterised in that** the insulating elements are in the form of limbs; the shell connector (6) is formed from flat material, wherein a bead-shaped recess (7) is impressed for the positively locking connection to the middle shell (3); that the bead-shaped recess (7) is provided centrally with a stamped free opening (9) and that a fixing limb (10) projects from an edge of the stamped free opening (9) over the bead-shaped recess (9).

2. A building element according to claim 1 **characterised in that** the shell connector (6) at its edge facing towards the inner shell (2) is provided with a hook-shaped fold (11) embracing a profile strip (12) projecting inwardly perpendicularly to the frame (2).

3. A building element according to claim 1 or claim 2 **characterised in that** the shell connector (6) at its edge facing towards the outer shell (1) is provided with at least one holding limb (13) facing towards the infill element (5) and a connecting tab (14) for fixing the shell connector (6) to the outer shell (1).

4. A building element according to claim 3 **characterised in that** the connecting tab (14) is arranged centrally between the holding limbs (13) and is cut free therefrom.

5. A building element according to claim 3 or claim 4 **characterised in that** the connecting tab (14) is provided with a bore for a fixing screw (25).

6. A building element according to one of claims 3 to 5 **characterised in that** the fold serving to receive the infill element (5) is lined with a foam strip (16) covering over the shell connector (6).

7. A building element according to one of claims 3 to 5 **characterised in that** provided for fixing of the infill element (5) at the inward side is an angle profile member (17) connected to the fixing limb (10).

8. A building element according to one of claims 1 to 7 **characterised in that** foam inserts are arranged in the chambers formed by the insulating limbs (4).

9. A building element according to one of claims 1 to 8 **characterised in that** profiled foam members (20) are arranged in the proximity of abutment seals (21) serving for mutual sealing of frames in the fold region.

## Revendications

1. Elément de bâtiment avec protection contre le feu, en particulier sous la forme d'une porte coupe-feu, d'une fenêtre coupe-feu ou d'un mur coupe-feu, avec un châssis composé d'une coque extérieure métallique (1), d'une coque intérieure (2) ainsi que d'une coque médiane (3), dans lequel la coque extérieure (1) et la coque intérieure (2) sont respectivement reliées à la coque médiane (3) au moyen d'éléments isolants (4), ainsi qu'avec un élément de panneau (5) maintenu de façon étanche dans le châssis, de préférence entre la coque extérieure (1) et la coque intérieure (2), dans lequel la coque extérieure (1), la coque médiane (3) ainsi que la coque intérieure (2) sont assemblées l'une à l'autre au moyen d'un élément de jonction des coques résistant au feu (6) qui est assemblé par complémentarité de forme et/ou de force à chacune des coques (1, 2, 3), **caractérisé en ce que** les éléments isolants se présentent sous la forme d'entretoises; **en ce que** l'élément de jonction des coques (6) est formé à partir d'un matériau plat, dans lequel un creux en forme de moulure (7) est enfoncé en vue de l'assemblage par complémentarité de forme avec la coque médiane (3); **en ce que** le creux en forme de moulure (7) est doté en son milieu d'une découpe libre (9); et **en ce qu'**une patte de fixation (10) est saillante à partir d'un bord de la découpe libre (9) au-dessus du creux en forme de moulure (7).

2. Elément de bâtiment selon la revendication 1, **caractérisé en ce que** l'élément de jonction des coques (6) est muni, sur son bord orienté vers la coque intérieure (2), d'un bord (11) replié en forme de crochet s'accrochant à une aile profilée (12) saillante vers l'intérieur perpendiculairement au châssis (2).

3. Elément de bâtiment selon la revendication 1 ou 2, **caractérisé en ce que** l'élément de jonction des coques (6) est muni, sur son bord orienté vers la coque extérieure (1), d'au moins une lamelle de retenue (13) orientée vers l'élément de panneau (5) ainsi que d'une patte de raccordement (14) en vue de la fixation de l'élément de jonction des coques (6) à la coque extérieure (1).

4. Elément de bâtiment selon la revendication 3, **caractérisé en ce que** la patte de raccordement (14) est disposée au milieu entre les lamelles de retenue (13) et est dégagée de celles-ci par découpage.

5. Elément de bâtiment selon la revendication 3 ou 4, **caractérisé en ce que** la patte de raccordement (14) est percée d'un trou destiné à une vis de fixation (15).

6. Elément de bâtiment selon l'une quelconque des revendications 3 à 5, **caractérisé en ce que** le bord replié destiné à recevoir l'élément de panneau (5) est garni d'une bande de mousse (16), qui recouvre l'élément de jonction des coques (6).

7. Elément de bâtiment selon l'une quelconque des revendications 3 à 5, **caractérisé en ce qu'**il est prévu, pour la fixation de l'élément de panneau (5) du côté intérieur, un profilé coudé (17) qui est relié à la patte de fixation (10).

8. Elément de bâtiment selon l'une quelconque des revendications 1 à 7, **caractérisé en ce que** des éléments rapportés en mousse sont disposés dans les chambres formées par les entretoises isolantes (4).

9. Elément de bâtiment selon l'une quelconque des revendications 1 à 8, **caractérisé en ce que** des éléments en mousse profilés (20) sont disposés à proximité de joints de butée (21) destinés à l'étanchéité mutuelle du châssis dans la région du bord replié.
